# EUROPÄISCHE PATENTSCHRIFT

(11) **EP 2 062 704 B1**
(45) Veröffentlichungstag und Bekanntmachung des Hinweises auf die Patenterteilung: **14.03.2012**
(21) Anmeldenummer: 07022702.0
(22) Anmeldetag: 22.11.2007
(51) Int. Cl.: B26D 7/20

(54) **Gegenstanzplatte und Stanzvorrichtung**
Counter cutting die and die cutting device
Contreplaque d'estampage et dispositif d'estampage

(43) Veröffentlichungstag der Anmeldung: 27.05.2009
(73) Patentinhaber: Mayr-Melnhof Karton AG, 1041 Wien (AT)
(72) Erfinder: Kollmann, Jürgen, 54340 Pölich (DE)
(74) Vertreter: Patentanwälte Hofstetter, Schurack & Skora

(56) Entgegenhaltungen:
- EP-A- 1 743 757
- FR-A- 1 422 574
- US-A- 2 013 550
- US-A- 2 978 944
- US-A- 3 626 800

## Beschreibung

Die vorliegende Erfindung betrifft eine Gegenstanzplatte zur Verwendung in einer Stanzvorrichtung, insbesondere einer Stanzvorrichtung zur Herstellung von Verpackungszuschnitten oder Faltschachtelzuschnitten aus Karton, Pappe, Papier oder Kunststoff, wobei zumindest eine einer Stanzform gegenüberliegende Auflagefläche der Gegenstanzplatte aus einem verformbaren, elastischen und/oder drucknachgiebigen Material besteht. Die Erfindung betrifft weiterhin eine Stanzvorrichtung zum Stanzen von flächigen Elementen, insbesondere zur Herstellung von Verpackungszuschnitten oder Faltschachtelzuschnitten aus Karton, Pappe, Papier oder Kunststoff, mit einer Stanzform bestehend aus mindestens einer Trägerplatte mit mindestens einem Stanzmesser und mindestens einer der jeweiligen Trägerplatte zugeordneten und zugewandten Stanzrillplatte, wobei die Stanzrillplatte auf einer Gegenstanzplatte aufliegt und zumindest eine der Stanzform gegenüberliegende Auflagefläche der Gegenstanzplatte aus einem verformbaren, elastischen und/oder drucknachgiebigen Material besteht.

Eine derartige Gegenstanzplatte und eine entsprechende Stanzvorrichtung ist aus der US-A-2 013 550 bekannt. Stanzvorrichtungen weisen Stanzformen mit einer unterschiedlichen Anzahl von Messern auf. Nachteilig an den bekannten Stanzformen ist jedoch, dass die Messer üblicherweise geringfügige Höhenunterschiede aufweisen, d. h. die Spitzen und Schneiden der Stanzmesser weisen nicht die gleiche Eindringtiefe in das zu schneidende Material auf. Dabei wird das zu schneidende Material einer linienförmigen Druckbeanspruchung, die durch die Stanzmesser realisiert werden, ausgesetzt. Eine feste Gegenstanzplatte dient als Widerlager und ermöglicht den Krafteintrag durch die Stanzmesser. Um in einer Stanzform alle Messer zum Schneiden zu bringen, muss daher eine zeitaufwändige Zurichtung hergestellt werden. Dabei erfolgt zunächst eine gröber Flächenzurichtung und anschließend eine Feinzurichtung. Bisher ist man dabei abhängig vom Feingefühl des Einrichters und der Qualität des Stanzwerkzeugs. Dabei kann der Zeitaufwand je nach Nutzen-(Zuschnitt-)Gitter bis zu 10 Stunden und mehr betragen. Diese hohen Rüstzeiten bedeuten einen sehr hohen Kostenaufwand und verringern zudem die Auslastungsmöglichkeiten der vorhandenen Stanzvorrichtungen. Ein schneller Wechsel von Stanzformen mit unterschiedlichem Messerbesatz ist nicht möglich.

Es ist daher Aufgabe der vorliegenden Erfindung, eine gattungsgemäße Gegenstanzplatte bereitzustellen, die die Rüstzeit bei einem Wechsel zwischen unterschiedlichen Stanzformen mit einem jeweils unterschiedlichen Messerbesatz deutlich verringert.

Es ist weiterhin Aufgabe der vorliegenden Erfindung eine gattungsgemäße Stanzvorrichtung bereitzustellen, die einen schnellen Wechsel von Stanzformen mit unterschiedlichem Messerbesatz ermöglicht.

Gelöst werden diese Aufgaben durch eine Gegenstanzform gemäß den Merkmalen des Anspruchs 1 sowie einer Stanzvorrichtung gemäß den Merkmalen des Anspruchs 7.

Vorteilhafte Ausgestaltungen der Erfindung sind in den jeweiligen Unteransprüchen beschrieben.

Eine erfindungsgemäße Gegenstanzplatte zur Verwendung in einer Stanzvorrichtung, insbesondere einer Stanzvorrichtung zur Herstellung von Verpackungszuschnitten oder Faltschachtelzuschnitten aus Karton, Pappe, Papier oder Kunststoff ist als mit einem hoch- oder niederviskosem Öl oder als mit einem gel- oder gasförmigen Medium komplett befüllter Hohlkörper ausgebildet und bei Verwendung eines gasförmigen Mediums der Gasdruck im Inneren des Hohlkörpers groß genug ist, um Druckunterschiede im Hohlkörper weiterleiten zu können. Zumindest eine einer Stanzform gegenüberliegende Auflagefläche der Gegenstanzplatte besteht aus einem verformbaren, elastischen und/oder drucknachgiebigen Material. Durch die erfindungsgemäße Ausgestaltung der Gegenstanzplatte als Hohlkörper mit einer elastischen Auflagefläche kann diese einen Druckausgleich zwischen unterschiedlich hoch eingestellten Messern der Stanzform erzeugen. So wird ein Stanzmesser, welches weiter als andere Stanzmesser in Richtung der Gegenstanzplatte ragt, das flüssige oder gel- oder gasförmige Medium im Hohlkörper der Gegenstanzplatte in einen Bereich verdrängen, bei dem ein Messer mit geringerer Höhe in Richtung der Auflagefläche der Gegenstanzplatte ragt. Der in diesem Bereich fehlende Druck wird durch den durch das weiter in Richtung der Auflagefläche ragende Messer erzeugten Überdruck ausgeglichen. Dabei verformt sich zumindest die Auflagefläche der Gegenstanzplatte plastisch in einem Bereich zwischen üblicherweise 0,01 mm bis 0,15 mm. Dadurch ist es vorteilhafterweise möglich, auf einen festen Druckausgleich und auf eine Feinzurichtung beim Stanzen zu verzichten. So ist es möglich, die Zurichtzeit von derzeit ca. 10 Stunden auf insgesamt ca. 30 min. zu verringern, so dass es hier zu einer erheblichen Kostenersparnis kommt. Liegt auf der Auflagefläche der Gegenstanzplatte eine Stanzrillplatte auf, so wird sich diese üblicherweise ebenfalls plastisch verformen, wodurch vorteilhafterweise die Auflagefläche der Gegenstanzplatte und die Stanzrillplatte immer plan aufeinander liegen. Der Ausdruck "komplett befüllter" Hohlkörper bedeutet dabei, dass bei Verwendung eines flüssigen oder gelförmigen Mediums sich keine oder nahezu keine Lufteinschlüsse im Hohlkörper befinden. Sollten derartige Lufteinschlüsse vorhanden sein, so muss deren Volumen derart gering sein, dass sie ohne Wirkung auf den im vorhergehenden beschriebenen Druckausgleich zwischen einem weiter in Richtung der Auflagefläche der Gegenstanzplatte ragenden Messer und einem weniger weit in diese Richtung ragenden Messer der Stanzform bleiben.

In einer vorteilhaften Ausgestaltung der erfindungsgemäßen Gegenstanzplatte weist das hoch- oder niederviskose Öl einen Siedepunkt von über 130°C auf . Durch einen derartig hohen Siedepunkt ist gewährleistet, dass es durch die üblicherweise bei Stanzvorgängen auftretenden Arbeitstemperaturen zwischen 60 und 70°C nicht zu einem Sieden und damit zu einer Gasbildung der Flüssigkeit im Hohlkörper kommt. Das hoch- oder niederviskose Öl kann sich dabei drucklos in dem Hohlkörper befinden. Ist der Hohlkörper mit Gas gefüllt, so müssen geeignete Drücke eingestellt werden.

In einer vorteilhaften Ausgestaltung der erfindungsgemäßen Gegenstanzplatte besteht zumindest die Auflagefläche der Gegenstanzplatte aus einem Stahl, insbesondere einem Feder-Stahl oder aus Kunststoff. Es ist aber auch möglich, dass die komplette Gegenstanzplatte aus diesen Materialien besteht. Die Gegenstanzplatte weist dabei üblicherweise eine Dicke zwischen 1 und 3 mm auf. Auch andere Dicken können Verwendung finden. Die Stanzrillplatte ist üblicherweise plastisch verformbar ausgebildet und besteht üblicherweise aus Metall oder einer Metall-Legierung, insbesondere Stahl. Dabei weist sie eine Härte von 10 bis 80 HRc, vorzugsweise von 15 bis 60 HRc auf.

In einer weiteren vorteilhaften Ausgestaltung der erfindungsgemäßen Gegenstanzplatte ist der Hohlkörper in mindestens zwei Kammern unterteilt, wobei die Kammern untereinander in einer flüssigkeits-, gel- oder gasleitenden Verbindung stehen. Durch die Aufteilung in mindestens zwei Kammern ergibt sich eine optimierte Verteilung des Mediums innerhalb des Hohlkörpers, insbesondere bei auftretenden Druckunterschieden und einem entsprechenden Druckausgleich dieser Druckunterschiede.

Eine erfindungsgemäße Stanzvorrichtung zum Stanzen von flächigen Elementen, insbesondere zur Herstellung von Verpackungszuschnitten oder Faltschachtelzuschnitten aus Karton, Pappe, Papier oder Kunststoff, mit einer Stanzform bestehend aus mindestens einer Trägerplatte mit mindestens einem Stanzmesser und mindestens einer der jeweiligen Trägerplatte zugeordneten und zugewandten Stanzrillplatte, wobei die Stanzrillplatte auf einer Gegenstanzplatte aufliegt, weist eine Gegenstanzplatte auf, die als mit einem hoch- oder niederviskosem Öl oder als mit einem gel- oder gasförmigen Medium komplett befüllter Hohlkörper ausgebildet ist. Dabei besteht zumindest eine der Stanzform gegenüberliegende Auflagefläche der Gegenstanzplatte aus einem verformbaren, elastischen und/oder drucknachgiebigen Material. Die erfindungsgemäße Stanzvorrichtung gewährleistet durch die als Hohlkörper ausgebildete Gegenstanzplatte einen Druckausgleich zwischen unterschiedlich hoch angeordneten Messern der Stanzform wenn diese auf die der Stanzform gegenüberliegende Auflagefläche der Gegenstanzplatte auftreffen. Durch das sich im Hohlkörper befindliche Medium erfolgt eine Druckübertragung von Bereichen höheren Druckes, d. h. von Bereichen in denen ein Stanzmesser einen Überdruck erzeugt in Bereiche mit geringerem Druck, d. h. in Bereichen in denen ein anderes Stanzmesser einen geringeren oder keinen Druck auf die Auflagefläche ausübt. Dabei verformen sich die Gegenstanzplatte und die Stanzrillplatte plastisch. Dies kann in einem Bereich von 0,01 mm bis 0,15 mm geschehen. Dadurch ist es vorteilhafterweise möglich, auf einen festen Druckausgleich und auf eine Feinzurichtung beim Stanzen zu verzichten. So ist es möglich, die Zurichtzeit von derzeit ca. 10 Stunden auf ca. 30 min. zu verringern, so dass es hier zu einer erheblichen Kostenersparnis kommt. Zudem ist es möglich die erfindungsgemäße Stanzvorrichtung innerhalb kürzester Zeit umzurüsten, so dass die erfindungsgemäße Stanzvorrichtung erhöhte Einsatzmöglichkeiten und -zeiten gewährleistet. Der Ausdruck "komplett befüllter" Hohlkörper bedeutet dabei, dass bei einer Befüllung des Hohlkörpers mit einem flüssigen oder gelförmigen Medium keine Luft- oder Gaseinschlüsse oder derartige Einschlüsse nur in einem Volumenbereich vorhanden sind, die auf den Druckausgleich innerhalb des Hohlkörpers keine oder nur geringe Auswirkungen haben.

In einer vorteilhaften Ausgestaltung der erfindungsgemäßen Stanzvorrichtung weist das hoch- oder niederviskose Öl einen Siedepunkt von über 130°C aufweist. Durch einen derartig hohen Siedepunkt ist gewährleistet, dass es durch die üblicherweise bei Stanzvorgängen auftretenden Arbeitstemperaturen zwischen 60 und 70°C nicht zu einem Sieden und damit zu einer Gasbildung der Flüssigkeit im Hohlkörper kommt. Das hoch- oder niederviskose Öl kann sich dabei drucklos in dem Hohlkörper befinden. Ist der Hohlkörper mit Gas gefüllt, so müssen geeignete Drücke eingestellt werden.

In einer vorteilhaften Ausgestaltung der erfindungsgemäßen Stanzvorrichtung besteht zumindest die Auflagefläche der Gegenstanzplatte aus einem Stahl, insbesondere einem Feder-Stahl oder aus Kunststoff. Es ist aber auch möglich, dass die komplette Gegenstanzplatte aus diesen Materialien besteht. Die Gegenstanzplatte weist dabei üblicherweise eine Dicke zwischen 1 und 3 mm auf. Auch andere Dicken können Verwendung finden. Die Stanzrillplatte ist üblicherweise plastisch verformbar ausgebildet und besteht üblicherweise aus Metall oder einer Metall-Legierung, insbesondere Stahl. Dabei weist sie eine Härte von 10 bis 80 HRc, vorzugsweise von 15 bis 60 HRc auf.

In einer weiteren vorteilhaften Ausgestaltung der erfindungsgemäßen Stanzvorrichtung ist der Hohlkörper der Gegenstanzplatte in mindestens zwei Kammern unterteilt, wobei die Kammern untereinander in einer flüssigkeits-, gel-oder gasleitenden Verbindung stehen. Durch die Aufteilung in mindestens zwei Kammern ergibt sich eine optimierte Verteilung des Mediums innerhalb des Hohlkörpers, insbesondere bei auftretenden Druckunterschieden und einem entsprechenden Druckausgleich dieser Druckunterschiede.

Weitere Einzelheiten, Merkmale und Vorteile der Erfindung ergeben sich aus dem in der Figur dargestellten Ausführungsbeispiel.

Dabei zeigt die Figur eine schematisch dargestellte Schnittzeichnung einer Stanzvorrichtung 10. Die Stanzvorrichtung 10 dient dabei zum Stanzen von flächigen Elementen, insbesondere zur Herstellung von Verpackungszuschnitten oder Faltschachtelzuschnitten aus Karton, Pappe, Papier oder Kunststoff. Die Stanzvorrichtung 10 weist dabei eine Stanzform bestehend aus einer Trägerplatte 26 und in bzw. an der Trägerplatte 26 angeordneten Stanzmessern 28. In dem dargestellten Ausführungsbeispiel sind lediglich Stanzmesser 28 dargestellt. Es ist aber auch möglich, dass die Stanzform eine oder mehrere Rilllinien oder Prägestempel aufweist. Der Trägerplatte 26 bzw. der Stanzform 16 zugewandt ist eine Stanzrillplatte 20 ausgebildet, wobei die Stanzrillplatte 20 auf einer Gegenstanzplatte 12 aufliegt. Über die Stanzrillplatte 20 wird das Schneidgut (nicht dargestellt) geführt und einer linienförmigen Druckbeanspruchung durch die Stanzmesser 28 ausgesetzt. Die Gegenstanzplatte 12 wirkt als Wiederlager und ermöglicht den Krafteintrag.

Man erkennt, dass die Gegenstanzplatte 12 als mit einem flüssigen oder gel- oder gasförmigen Medium komplett befüllter Hohlkörper 14 ausgebildet ist. Dabei besteht zumindest eine der Stanzform 16 gegenüberliegende Auflagefläche 18 der Gegenstanzplatte 12 aus einem verformbaren, elastischen und/oder drucknachgiebigen Material. In dem dargestellten Ausführungsbeispiel wird Stahl, insbesondere ein Feder-Stahl verwendet. Es ist aber auch möglich, dass die Auflagefläche 18 aus anderen Materialien, wie z. B. Kunststoff besteht. Des Weiteren ist es möglich, dass die komplette Gegenstanzplatte 12 aus diesen Materialien gefertigt ist.

Die Stanzrillplatte 20 ist ebenfalls plastisch verformbar und besteht üblicherweise aus Metall oder einer Metalllegierung, insbesondere Stahl mit einer geeigneten Härte. Des Weiteren erkennt man, dass der Hohlkörper 14 in mehrere Kammern 22 mittels der Trennelemente 24 unterteilt ist. Die Kammern 22 stehen dabei untereinander in einer mediumsleitenden Verbindung, d. h. in einer flüssigkeits-, gel- oder gasleitenden Verbindung. Durch den kammerartigen Aufbau des Hohlkörpers 14 ergibt sich eine optimierte Mediumsverteilung innerhalb des Hohlkörpers 14, insbesondere bei einer entsprechenden Druckeinwirkung und einem daraus resultierenden Druckausgleich. In dem dargestellten Ausführungsbeispiel weist die Gegenstanzplatte 12 eine Dicke von ca. 2 mm auf, die Stanzrillplatte 20 weist eine Dicke von ca. 1 mm auf. Ist die Gegenstanzplatte 12 mit einem hoch- oder niederviskosen Öl oder einem Gel befüllt, so befinden sich diese Medien drucklos in dem Hohlkörper 14. Ist der Hohlkörper 14 mit Gas gefüllt, so müssen geeignete Drücke eingestellt werden.

## Patentansprüche

1. Gegenstanzplatte zur Verwendung in einer Stanzvorrichtung (10), insbesondere einer Stanzvonichtung zur Herstellung von Verpackungszuschnitten oder Faltschachtelzuschnitten aus Karton, Pappe, Papier oder Kunststoff, wobei zumindest eine einer Stanzform (16) gegenüberliegende Auflagefläche (18) der Gegenstanzplatte (12) aus einem verformbaren, elastischen und/oder drucknachgiebigen Material besteht,
**dadurch gekennzeichnet,**
**dass** die Gegenstanzplatte (12) als mit einem hoch- oder niederviskose Öl oder als mit einem gel- oder gasförmigen Medium komplett befüllter Hohlkörper (14) ausgebildet ist und bei Verwendung eines gasförmigen Mediums der Gasdruck im Inneren des Hohlkörpers (14) groß genug ist, um Druckunterschiede im Hohlkörper (14) weiterleiten zu können.

2. Gegenstanzplatte nach Anspruch 1,
**dadurch gekennzeichnet,**
**dass** das hoch- oder niederviskose Öl einen Siedepunkt von über 130°C aufweist.

3. Gegenstanzplatte nach einem der vorhergehenden Ansprüche,
**dadurch gekennzeichnet,**
**dass** zumindest die Auflagefläche (18) der Gegenstanzplatte (12) aus einem Stahl, insbesondere einem Feder Stahl oder aus Kunststoff besteht.

4. Gegenstanzplatte nach einem der vorhergehenden Ansprüche,
**dadurch gekennzeichnet,**
**dass** die Auflagefläche (18) zur Auflage einer Stanzrillplatte (20) ausgebildet ist.

5. Gegenstanzplatte nach Anspruch 4,
**dadurch gekennzeichnet,**
**dass** Stanzrillplatte (20) plastisch verformbar ausgebildet ist.

6. Gegenstanzplatte nach einem der vorhergehenden Ansprüche,
**dadurch gekennzeichnet,**
**dass** der Hohlkörper (14) in mindestens zwei Kammern (22) unterteilt ist, wobei die Kammern (22) untereinander in einer flüssigkeits-, gel- oder gasleitenden Verbindung stehen.

7. Stanzvorrichtung zum Stanzen von flächigen Elementen, insbesondere zur Herstellung von Verpackungszuschnitten oder Faltschachtelzuschnitten aus Karton, Pappe, Papier oder Kunststoff, mit einer Stanzform (16) bestehend aus mindestens einer Trägerplatte (26) mit mindestens einem Stanzmesser (28) und mindestens einer der jeweiligen Trägerplatte (26) zugeordneten und zugewandten Stanzrillplatte (20), wobei die Stanzrillplatte (20) auf einer Gegenstanzplatte (12) aufliegt und zumindest eine der Stanzform (16) gegenüberliegende Auflagefläche (18) der Gegenstanzplatte (12) aus einem verformbaren, elastischen und/oder drucknachgiebigen Material besteht,
**dadurch gekennzeichnet,**
**dass** die Gegenstanzplatte (12) als mit einem hoch- oder niederviskose Öl oder als mit einem gel- oder gasförmigen Medium komplett befüllter Hohlkörper (14) ausgebildet ist und bei Verwendung eines gasförmigen Mediums der Gasdruck im Inneren des Hohlkörpers (14) groß genug ist, um Druckunterschiede im Hohlkörper (14) weiterleiten zu können.

8. Stanzvorrichtung nach Anspruch 7,
**dadurch gekennzeichnet,**
**dass** das hoch- oder niederviskose Öl einen Siedepunkt von über 130°C aufweist.

9. Stanzvorrichtung nach einem der Ansprüche 7 bis 8,
**dadurch gekennzeichnet,**
**dass** zumindest die Auflagefläche (18) der Gegenstanzplatte (12) aus einem Stahl, insbesondere einem Feder-Stahl oder aus Kunststoff besteht.

10. Stanzvorrichtung nach einem der Ansprüche 7 bis 9,
**dadurch gekennzeichnet,**
**dass** die Auflagefläche (18) zur Auflage einer Stanzrillplatte (20) ausgebildet ist.

11. Stanzvorrichtung nach Anspruch 10,
**dadurch gekennzeichnet,**
**dass** Stanzrillplatte (20) plastisch verformbar ausgebildet ist.

12. Stanzvorrichtung nach einem der Ansprüche 7 bis 11,
**dadurch gekennzeichnet,**
**dass** der Hohlkörper (14) in mindestens zwei Kammern (22) unterteilt ist, wobei die Kammern (22) untereinander in einer flüssigkeits-, gel- oder gasleitenden Verbindung stehen.

## Claims

1. Counter punch plate for use in a punching device (10), in particular a punching device for manufacturing packaging blanks or folding box blanks of cardboard, paperboard, paper or plastic, wherein at least one supporting surface (18) of the counter punch plate (12) opposing the punching die (16) is composed of a deformable, elastic and/or pressure-compliant material,
**characterized in that**
the counter punch plate (12) is formed as a hollow body (14) completely filled with high- or low-viscosity oil or a gelatinous or gaseous medium and in use of a gaseous medium, the gas pressure inside the hollow body (14) is large enough to be able to pass pressure differences in the hollow body (14).

2. Counter punch plate according to claim 1,
**characterized in that**
the high- or low-viscosity oil has a boiling point in excess of 130 °C.

3. Counter punch plate according to anyone of the preceding claims,
**characterized in that**
at least the supporting surface (18) of the counter punch plate (12) is composed of steel, in particular spring steel or of plastic.

4. Counter punch plate according to anyone of the preceding claims,
**characterized in that**
the supporting surface (18) is formed for supporting a punch creasing plate (20).

5. Counter punch plate according to claim 4,
**characterized in that**
the punch creasing plate (20) is formed plastically deformable.

6. Counter punch plate according to anyone of the preceding claims,
**characterized in that**
the hollow body (14) is divided into at least two chambers (22), wherein the chambers (22) are in liquid, gel or gas conducting communication with each other.

7. Punching device for punching planar elements, in particular for manufacturing packaging blanks or folding box blanks of cardboard, paperboard, paper or plastic, including a punching die (16) consisting of at least one support plate (26) with at least one punching knife (28) and at least one punch creasing plate (20) associated with and facing the respective support plate (26), wherein the punch creasing plate (20) rests on a counter punch plate (12), and at least one supporting surface (18) of the counter punch plate (12) opposing the punching die (16) is composed of a deformable, elastic and/or pressure-compliant material,
**characterized in that**
the counter punch plate (12) is formed as a hollow body (14) completely filled with high- or low-viscosity oil or with a gelatinous or gaseous medium and in use of a gaseous medium, the gas pressure inside the hollow body (14) is large enough to be able to pass pressure differences in the hollow body (14).

8. Punching device according to claim 7,
**characterized in that**
the high- or low-viscosity oil has a boiling point in excess of 130 °C.

9. Punching device according to any one of claims 7 to 8,
**characterized in that**
at least the supporting surface (18) of the counter punch plate (12) is composed of steel, in particular spring steel or of plastic.

10. Punching device according to any one of claims 7 to 9,
**characterized in that**
the supporting surface (18) is formed for supporting a punch creasing plate (20).

11. Punching device according to claim 10,
**characterized in that**
the punch creasing plate (20) is formed plastically deformable.

12. Punching device according to any one of claims 7 to 11,
**characterized in that**
the hollow body (14) is divided into at least two chambers (22), wherein the chambers (22) are in liquid, gel or gas conducting communication with each other.

## Revendications

1. Contre-plaque de découpage, destinée à être utilisée dans un appareil de découpage (10), en particulier dans un appareil de découpage, destiné à la fabrication de découpes d'emballages ou de découpes de boîtes pliantes en carton plus mince, carton plus épais, papier ou plastique, moyennant quoi au moins une surface d'appui (18), opposée à une forme découpée (16) de la contre-plaque de découpage (12), se compose d'un matériau déformable, élastique et / ou déformable sous la pression,
**caractérisé en ce**
**que** la contre-plaque de découpage (12) est constituée comme un corps creux (14), rempli complètement avec de l'huile à haute ou basse viscosité ou avec un support sous forme de gel ou de gaz et que, en cas d'utilisation d'un support gazeux, la pression du gaz à l'intérieur du corps creux (14) est suffisamment élevée pour pouvoir transmettre les différences de pression dans le corps creux (14).

2. Contre-plaque de découpage selon la revendication 1,
**caractérisée en ce**
**que** l'huile à haute ou basse viscosité présente un point d'ébullition qui dépasse 130° C.

3. Contre-plaque de découpage selon l'une des revendications précédentes,
**caractérisée en ce**
**qu'**au moins la surface d'appui (18) de la contre-plaque de découpage (12) se compose d'un acier, en particulier d'un acier à ressorts ou de matière plastique.

4. Contre-plaque de découpage selon l'une des revendications précédentes,
**caractérisée en ce**
**que** la surface d'appui (18) est constituée pour l'appui d'une plaque de découpage et de rainurage (20).

5. Contre-plaque de découpage selon la revendication 4,
**caractérisée en ce**
**que** la plaque de découpage et de rainurage (20) est constituée de manière à être déformable plastiquement.

6. Contre-plaque de découpage selon l'une des revendications précédentes,
**caractérisée en ce**
**que** le corps creux (14) est divisé au moins en deux chambres (22), moyennant quoi les chambres (22) sont, entre elles, en relation conductrice de liquide, de gel ou de gaz.

7. Appareil de découpage, destiné au découpage d'éléments plans, en particulier à la fabrication de découpes d'emballages ou de découpes de boîtes pliantes en carton plus mince, carton plus épais, papier ou plastique, avec une forme découpée (16), se composant au moins d'une plaque de support (26), avec au moins un emporte-pièce (28) et au moins une plaque de découpage et de rainurage (20), affectée à et tournée vers la plaque de support (26) respective, moyennant quoi la plaque de découpage et de rainurage (20) repose sur une contre-plaque de découpage (12) et au moins une surface d'appui (18), opposée à l'emporte-pièce (16), de la contre-plaque de découpage (12) se compose d'un matériau déformable, élastique et / ou déformable sous la pression,
**caractérisé en ce**
**que** la contre-plaque de découpage (12) est constituée comme un corps creux (14), complètement rempli d'une huile à viscosité élevée ou basse ou avec un support sous forme de gel ou de gaz et que, en cas d'utilisation d'un support gazeux, la pression du gaz à l'intérieur du corps creux (14) est suffisamment élevée pour pouvoir transmettre les différences de pression dans le corps creux (14).

8. Appareil de découpage selon la revendication 7,
**caractérisé en ce**
**que** l'huile à viscosité élevée ou basse présente un point d'ébullition qui dépasse 130° C.

9. Appareil de découpage selon l'une des revendications 7 à 8,
**caractérisé en ce**
**qu'**au moins la surface d'appui (18) de la contre-plaque de découpage (12) se compose d'un acier, en particulier d'un acier à ressorts ou de matière plastique.

10. Appareil de découpage selon l'une des revendications 7 à 9,
**caractérisé en ce**
**que** la surface d'appui (18) est constituée pour l'appui d'une plaque de découpage et de rainurage (20).

11. Appareil de découpage selon la revendication 10,
**caractérisé en ce**
**que** la plaque de découpage et de rainurage (20) est constituée de façon à être déformable plastiquement.

12. Appareil de découpage selon l'une des revendications 7 à 11,
**caractérisé en ce**
**que** le corps creux (14) est divisé au moins en deux chambres (22), moyennant quoi les chambres (22) sont, entre elles, en relation conductrice de liquide, de gel ou de gaz.
